# EUROPÄISCHE PATENTANMELDUNG

(11) **EP 0 238 913 A2**
(43) Veröffentlichungstag der Anmeldung: **30.09.1987**
(21) Anmeldenummer: 87103213.2
(22) Anmeldetag: 06.03.1987
(51) Int. Cl.: B05B 1/26, B05B 1/28

(54) **Spritzdüse für Beregnungsanlagen**

(30) Priorität: 26.03.1986 DE 3610236; 06.02.1987 DE 3703552
(71) Anmelder: Kern, Heinz, D-7762 Ludwigshafen (DE)
(72) Erfinder: Kern, Heinz, D-7762 Ludwigshafen (DE)
(74) Vertreter: Engelhardt, Guido, Dipl.-Ing.

(57) **Zusammenfassung**

Bei einer für Beregnungsanlangen und Rasensprengern verwendbaren Spritzdüse (11), die aus einem von dem Wasser durchströmbaren Düsenrohr (12) und einer den aus diesem austretenden Wasserstrahl verteilten Prallplatte (15) besteht, ist zur Bildung eines quadratischen Spritzbildes (3) der freie Austrittsquerschnitt der Spritzdüse (11) über den Umfang des Düsenrohres (12) unterschiedlich groß eingestellt.

Auf diese Weise ist es mit einfachen Mittel möglich, ein rechteckiges Feld zu bewässern, so daß keine Überschneidungen auftreten und auch keine nichtbesprühten Bereiche in kauf zu nehmen sind. Dadurch ist eine gleichmäßioge Bewässerung einer Fläche bei vermindertem Wasserverbrauch und ohne daß zusätzlich ein Gießen von Hand vorzunehmen ist gegeben.

## Beschreibung

Die Erfindung bezieht sich auf eine Spritzdüse für Beregnungsanlagen, die in einem über der zu bewässernden Kultur angeordneten Wasserführungsrohr oder in einen Schlauch eingesetzt ist und aus einem von dem Wasser durchströmbaren Düsenrohr und einer den aus diesem austretenden Wasserstrahl verteilenden Prallplatte besteht, die mit Abstand vor dem Düsenrohr angebracht ist.

Spritzdüsen dieser Art sind in zahlreichen unterschiedlichen Ausgestaltungen bekannt. Das hierbei als Voll- oder Rundstrahl aus dem Spritzrohr austretende Spritzwasser wird durch die Prallplatte gleichmäßig über den Umfang verteilt, so daß unter dem Wasserführungsrohr jeweils eine kreisförmige Fläche besprüht wird. Werden diese Spritzdüsen in der Weise angeordnet oder betrieben, daß sich die von diesen bewässerten Bereiche tangieren, muß ein großer Teil einer Kultur, und zwar die in den doppelkeilförmigen Freiflächen stehenden Pflanzen von Hand zusätzlich gegossen werden, bei einer Überschneidung der Spritzbilder dagegen erhalten die in diesen Bereichen angeordneten Pflanzen nahezu die doppelte Menge an Spritzwasser. Insbeondere Topfpflanzen können dadurch leicht erkranken. Bei Verwendung der bekannten Spritzdüsen läßt sich somit eine gleichmäßige zufriedenstellende Bewässerung, wenn überhaupt, nur mit einem erheblichen zusätzlichen Aufwand bewerkstelligen.

Aufgabe der Erfindung ist es daher, die Spritzdüse der vorgenannten Gattung in der Weise auszubilden, daß eine nahezu gleichmäßige Bewässerung der Pflanzen einer Kultur zu erzielen ist, ohne daß sich die jeweils bewässerten Flächen überdecken und somit bei einem Bewässerungsvorgang einzelne Pflanzen zu wenig oder zu viel Wasser zugeführt wird und ohne daß demnach zusätzliche Bewässerungen vorzunehmen sind. Ein Bewässerungsvorgang soll vielmehr problemlos druchzuführen sein, auch soll der Bauaufwand, durch den dies ermöglicht wird, gering gehalten werden, dennoch soll eine stets zufriedenstellende Wasserverteilung gewährleistet sein.

Die Spritzdüse, mittels der dies zu erreichen ist, ist gemäß der Erfindung dadurch gekennzeichnet, daß zur Bildung eines mehreckigen, vorzugsweise quadratischen Spritzbildes der freie Austrittsquerschnitt der Spritzdüse über den Umfang des Düsenrohres unterschiedlich groß eingestellt ist.

Zweckmäßig ist es hierbei, das Düsenrohr mit einem rechteckigen, vorzugsweise quadratischen Innenquerschnitt zu versehen und in dieses ein Einsatzstück mit einem ovalen bzw. kreisförmigen Querschnitt anzuordnen, derart, daß im Querschnitt etwa doppelkeilförmige auf die Prallplatte mündende Freiräume als Wasserführungskanäle gebildet sind, wobei die Innenwandungen des Düsenrohres konkav gekrümmt ausgebildet sein können.

Es ist aber auch möglich, daß das Düsenrohr einen kreisförmigen Querschnitt aufweist und mit einem prismatischen Einsatzstück, vorzugsweise in Form eines griechischen Kreuzes, versehen ist, dessen Freiräume als Wasserführungskanäle auf die Prallplatte münden.

Eine sehr wirtschaftliche Herstellung einer Spritzdüse ist gegeben, wenn diese aus einem Stück, vorzugsweise aus Kunststoff besteht und die Wasserführungskanäle unmittelbar in das Düsenrohr z.B. in Form von prismatischen Längsnuten eingeformt sind.

Nach einer weiteren Ausgestaltung kann das Düsenrohr auch mit axial gerichteten im Querschnitt prismatischen Einschnitten als auf die Prallplatte mündende Wasserführungskanäle versehen und von einer vorzugsweise aufschraubbaren Hülse umgeben sein.

Vorteilhaft ist es ferner, die Prallplatte mittels eines zentrisch in das Düsenrohr hineinragenden oder an diesem angeformten Halters vor dem Düsenrohr abzustützen, diesen als in dem Düsenrohr angeordnetes Einsatzstück auszubilden und den Übergang von der Oberfläche der Prallplatte in die Außenmantelfläche des Halters mit einer Ausrundung zu versehen, wobei deren Radius derart gewählt sein sollte, daß bei einer Anlage der Innenmantelfläche des Düsenrohres an der Ausrundung der vorgegebene Abstand zwischen diesem und der Prallplatte eingestellt ist.

Der Halter kann ferner mit einer zentrischen Bohrung als Wasserzuführungskanal und mit von diesem in die Wasserzuführungskanäle mündenden radial gerichteten Verbindungskanälen versehen werden.

Bei einem Düsenrohr mit prismatischem Innenquerschnitt ist es des weiteren angebracht, daß der Halter eine diesem angepaßte äußere Form aufweist und daß in dem der Prallplatte zugekehrten Endbereich eine ringförmige Aussparung zur Bildung der Wasserführungskanäle in diesen eingearbeitet ist, in die die Verbindungskanäle münden.

Nach einer andersartigen Ausführungsform kann zur Einstellung des Austrittsquerschnittes die Prallplatte mit einem pyramidenförmig ausgebildeten in Richtung des Düsenrohres abstehenden Ansatz ausgestattet werden, dessen von dem aufzuteilenden Spritzwasser beaufschlagte Flächen konkav gekrümmt ausgebildet sein können.

Vorteilhaft ist es ferner, wenn der Abstand zwischen dem Düsenrohr und der Prallplatte vorzugsweise mittels des Halters einstellbar ist.

Um die von den einzelnen Spritzdüsen erzeugten Spritzfelder auf einfache Weise leicht aufeinander ausrichten zu können, ist es angezeigt, die Spritzdüsen eines Wasserführungsrohres jeweils in einer definierten Lage an diesem anzubringen.

Dies kann in der Weise bewerkstelligt werden, daß zur Arretierung der Spritzdüsen an dem Düsenrohr jeweils ein U-förmig ausgebildeter Ansatz angebracht ist, dessen Innenmantelfläche dem Wasserführungsrohr angepaßt und mittels dem die Spritzdüse auf dieses aufclipsbar ist, es ist aber auch möglich, das Düsenrohr jeweils mit einem Anschlag in Form eines Tellers zu versehen, dessen dem Wasserführungsrohr zugekehrte Fläche dessen Außenmantelfläche entsprechend konkav gekrümmt ausgebildet ist.

Zweckmäßig ist es des weiteren, um ein Nachtropfen und damit eine Überbewässerung der unmittelbar unter einer Spritzdüse stehenden Pflanzen auszuschließen, die Spritzdüsen jeweils mit einem selbsttätig schließbaren Absperrventil auszustatten.

Das Absperrventil kann in einfacher Ausgestaltung aus einem mit einem Permanentmagneten zusammenwirkenden Ventilkörper bestehen, der in dem Düsenrohr oder einem diesem zugeordneten Bauteil eingesetzt und der durch das dieses durchströmende Wasser entgegen der Kraft des Permanentmagneten verschiebbar ist.

Bei einem vertikal nach oben gerichtet angeordneten Düsenrohr kann das Absperrventil auch durch einen verschiebbar in diesem und/oder dem Halter geführten Ventilkörper gebildet sein, der durch das das Düsenrohr durchströmende Wasser von einem Ventilsitz abhebbar ist.

Werden bei einer Beregnungsanlage gemäß der Erfindung ausgebildete Spritzdüsen verwendet, so ist es möglich, mittels diesen jeweils ein rechteckiges Feld zu bewässern, so daß keine Überschneidungen auftreten und auch keine nicht besprühten Bereiche in Kauf zu nehmen sind. Wird nämlich der Austrittsquerschnitt der Spritzdüse über den Umfang des Düsenrohres unterschiedlich groß eingestellt, so ist in Abhängigkeit davon die Austrittsgeschwindigkeit des Spritzwassers unterschiedlich, das Spritzwasser wird somit auch unterschiedlich weit entsprechend dem jeweils gewählten Austrittsquerschnitt ausgestoßen. Durch Querschnittsverengungen kann demnach ohne Schwierigkeiten Wasser, z. B. in die Ecken eines Quadrates, gespritzt werden. Die Pflanzen einer Kultur bzw. eine Rasen- oder Freifläche, können somit daher nahezu gleichmäßig bewässert werden, ohne daß einzelne Flächenteile zusätzlich von Hand zu gießen sind oder zu viel Wasser erhalten. Bewässerungsvorgänge sind problemlos zu automatisieren. Vor allem aber ist von Vorteil, daß durch die gleichmäßige Wasserzufuhr das Wachstum der Pflanzen einer Kultur ebenfalls gleichmäßig verläuft und daß diese unter optimalen Bedingungen auswachsen können. Des weiteren werden durch eine zu geringe oder überhöhte Wasserzugabe bedingte Krankheiten vermieden, auch ist eine Wassereinsparung zu erzielen, da eine optimale Bewässerung ohne Schwierigkeiten zu bewerkstelligen ist. Und da der Bauaufwand, mittels dem rechteckige Flächen zu bewässern sind, gering ist, sind auch ein wirtschaftlicher Einsatz und vielseitige Verwendbarkeit gegeben.

In der Zeichnung sind einige Ausführungsbeispiele der gemäß der Erfindung ausgebildeten Spritzdüse dargestellt, die nachfolgend im einzelnen erläutert sind. Hierbei zeigt:
Fig. 1 eine in ein Wasserführungsrohr einer Beregnungsanlage eingesetzte Spritzdüse in einem Axialschnitt,
Fig. 2 die Spritzdüse nach Figur 1 in Seitenansicht,
Fig. 3 einen Schnitt nach der Linie III - III der Figur 1,
Fig. 4 eine andersartige Ausgestaltung des Spritzrohres in einer Schnittdarstellung gemäß Figur 3,
Fig. 5 eine weitere Ausführungsform einer Spritzdüse in einem achssenkrechten Schnitt,
Fig. 6 eine mit einem Absperrventil versehene an einem Wasserführungsrohr angebrachte weitere Spritzdüsenausgestaltung in einem Axialschnitt,
Fig. 7 eine mit einem geschlitzten Düsenrohr versehene Spritzdüse, ebenfalls in einem Axialschnitt,
Fig. 8 eine mit einem von der Prallpaltte abstehenden Verteiler versehene Spritzdüse, in einem Axialschnitt,
Fig. 9 die Prallplatte nach Figur 8 in Draufsicht und vergrößerter Darstellung,
Fig. 10 eine weitere Ausführungsform einer Spritzdüse im Axialschnitt, und
Fig. 11 einen Schnitt nach der Linie XI - XI der Figur 10.

Die in den Figuren 1 und 2 dargestellte und mit 11 bezeichnete Spritzdüse dient zur gleichmäßigen Verteilung von Spritzwasser, das einer zu bewässernden Kultur zuzuführen ist, und ist dazu in einem über dieser angeordneten Wasserführungsrohr 1 befestigt. Zur Halterung der Spritzdüsen 11 ist in das Wasserführungsrohr 1 jeweils eine Bohrung 2 eingearbeitet, in der ein Düsenrohr 12 der Spritzdüse 11 hineinragt. Außerdem ist an dem Düsenrohr 12, wie dies insbesondere der Figur 2 entnommen werden kann, ein U-förmig ausgebildeter Ansatz 21 angebracht, dessen Innenmantelfläche 22 dem Wasserführungsrohr 1 angepaßt ist, so daß die Spritzdüse 11 leicht auf dieses aufgeclipst werden kann und in einer definierten Lage gehalten ist.

Um mit der Spritzdüse 11 ein rechteckiges Spritzbild gemäß Figur 3 erzeugen zu können, so daß zwischen zwei benachbarten besprühten Bereichen keine Überschneidungen auftreten und auch keine nicht bewässerten Stellen in Kauf zu nehmen sind, wird das Spritzwasser mit unterschiedlichen Geschwindigkeiten aus der Spritzdüse 11 ausgestoßen. Dazu ist deren Austrittsquerschnitt über den Umfang des Spritzrohres 12 unterschiedlich eingestellt.

Um dies auf einfache Weise zu bewerkstelligen, ist in das mit einer im Querschnitt quadratischen Öffnung 13 versehene Düsenrohr 12 ein im Querschnitt kreisförmiges Einsatzstück, das bei dem Ausführungsbeispiel nach den Figuren 1 bis 4 als Halter 14 für eine vor dem Düsenrohr 12 angeordnete Prallplatte 15 ausgebildet ist, eingesetzt. Dadurch sind im Querschnitt doppelkeilförmige Freiräume als Wasserführungskanäle 17 geschaffen, durch die das zu verspritzende Wasser ausströmt. Der Austrittsquerschnitt der Spritzdüse 11 ist somit unterschiedlich groß bemessen, das Spritzwasser wird dadurch in den Eckbereichen des Düsenrohres 12 weniger weit gespritzt als in den zwischen diesen liegenden Teilen, so das in Figur 3 dargestellte quadratische Spritzbild 3 ergibt.

Das zu verspritzende Wasser wird somit aus dem Wasserführungsrohr 12 durch die Wasserführungskanäle 17 der Spritzdüse 11 gedrückt und beaufschlagt die Prallplatte 15, deren Oberfläche über eine Rundung 16 in den Halter 14 übergeht. Da somit in Abhängigkeit von der freien durchströmbaren Querschnittsfläche ungleichmäßige Austrittsgeschwindigkeiten gegeben sind, wird das rechteckige Spritzbild 3 erzeugt.

Gemäß Figur 4 können die Innenwandungen 12ʹ des Spritzrohres 12 mehr oder weniger konkav gekrümmt ausgebildet werden, so daß die Querschnittsfläche der Wasserführungskanäle 17ʹ und damit die Austrittsgeschwindigkeit des ausgestoßenen Spritzwassers beeinflußt werden kann.

Bei der in Figur 5 in einem achssenkrechten Schnitt dargestellten Spritzdüse 31 weist das Düsenrohr 32 eine zylindrische Bohrung 35 auf, in die ein prismatisches Einsatzstück 33 in Form eines griechischen Kreuzes eingesetzt ist. Durch die somit geschaffenen Wasserführungskanäle 34 wird ebenfalls die Austrittsgeschwindigkeit des Spritzwassers über den Umfang des Spritzrohres 32 eingestellt, so daß auch mit der Spritzdüse 31 eine rechteckige Fläche mit Spritzwasser versorgt werden kann.

Die Spritzdüse 41 gemäß Figur 6 besteht aus einem rechteckigen Düsenrohr 42 und einem in dessen Innenraum 43 eingesetzten Halter 44, der eine Prallplatte 45 trägt. In den Halter 44 ist hierbei eine zentrische Bohrung als Wasserzuführungskanal 48 eingearbeitet, außerdem ist der Halter 44 in dem der Prallplatte 45 zugekehrten Bereich mit einer umlaufenden Freisparung 47ʹ versehen, so daß dadurch in dem Düsenrohr 12 Wasserführungskanäle 47 mit prismatischem Querschnitt geschaffen sind. Über Verbindungskanäle 49 ist der Wasserzuführungskanal 48 mit den Wasserführungskanälen 47 verbunden, außerdem geht der abgesetzte Teil des Halters 44 über eine Rundung 46 in die Prallplatte 45 über. Das aus den Wasserführungskanälen 47 auströmende Spritzwasser weist über den Umfang wiederum eine derartige Austrittsgeschwindigkeit auf, daß ein rechteckiges Spritzbild entsteht.

Um bei abgesperrter Wasserzufuhr ein Nachtropfen auszuschließen, ist die Spritzdüse 41 mit einem selbsttätig wirkenden Absperrventil 51 ausgestattet. Dazu ist in einer auf den Halter 44, der das Wasserführungsrohr 1 durchgreift, eine Kappe 52 aufgesetzt, die mit einem Ventilsitz 53 sowie einem Permanentmagneten 56 versehen ist. Außerdem ist in der Kappe 52 ein Ventilkörper 54 angeordnet, der mittels eines angeformten Zapfens 55 in der Bohrung 48 des Halters 54 verschiebbar geführt ist.

Durch das zuströmende Spritzwasser wird der Ventilkörper 54 entgegen der Kraft des Permanentmagneten 56 nach unten gedrückt, so daß dieses an dem Ventilkörper 54 der in diesem Betriebszustand auf dem Halter 54 aufliegt, vorbeiströmt und, da in diesen Einschnitte 50 eingearbeitet sind, in die Bohrung 48 gelangt. Sobald jedoch die Kraft des Permanentmagneten 56 größer ist als die von dem Spritzwasser auf den Ventilkörper 54 ausgeübte Kraft, wird dieser an den Ventilsitz 53 gepreßt und die Wasserzufuhr ist unterbrochen. Ein Nachtropfen des in dem Wasserführungsrohr 1 noch befindlichen Spritzwassers ist dadurch vermieden. Mittels einer Dichtung 57 ist der Durchgang des Halters 44 abgedichtet.

Bei der in Figur 7 dargestellten Spritzdüse 61 sind zur Bildung von Wasserführungskanälen in einem Spritzrohr 62 axial verlaufende prismatische Einschnitte 63 eingearbeitet und das Spritzrohr 62 ist von einer auf ein Gewinde 67 aufgeschraubten Hülse 68 umgeben. Außerdem ist mittels der Hülse 68 ein Halter 64, der über eine Rundung 66 in eine Prallplatte 65 übergeht, eingespannt. Das Spritzwasser strömt somit durch die Einschnitte 63, die die Wasserführungskanäle bilden, aus und wird durch die Prallplatte 65 in Form eines rechteckigen Spritzbildes verteilt.

Um die Spritzdüse 61 in einer definierten Lage leicht an dem Wasserführungsrohr 1 anbringen zu können, ist an dem Spritzrohr 62 ein Teller 69 befestigt, dessen Innenmantelfläche 70 der Form des Wasserführungsrohres 1 angepaßt ist. Die Spritzdüse 61 kann demnach nur in der Weise montiert werden, daß das mit der größeren Geschwindigkeit ausströmende Spritzwasser in die Eckbereiche des zu erzeugenden Spritzbildes geleitet wird.

Außerdem ist die nach oben gerichtet eingebaute Spritzdüse 61 mit einem Absperrventil 71 versehen. In das Spritzrohr 62 ist dazu ein Ventilkörper 73, z. B. in Form eines Bolzens, eingesetzt, der mit einem eingearbeiteten Ventilsitz 72 zusammenwirkt. Durch das in die Spritzdüse 61 einströmende Spritzwasser wird der Ventilkörper angehoben, durch dessen Gewichtskraft dagegen wird das Ventil 71, sobald diese größer ist als die von dem zuströmenden Spritzwasser aufgebrachte Gegenkraft, selbsttätig geschlossen.

Bei der in Figur 8 dargestellten Spritzdüse 81 ist zur Einstellung des Austrittsquerschnittes an einer vor einem Düsenrohr 82 mittels eines Armes 84 angeordneten Prallplatte 83 ein pyramidenförmig ausgebildeter in Richtung des Düsenrohres 82 abstehender Einsatz 85 eingesetzt. Mit Hilfe eines Stiftes 87 und eines Gewindes 88 ist der Einsatz 85 höhenverstellbar, außerdem sind dessen von dem Spritzwasser beaufschlagten Flächen 86 konkav gekrümmt ausgebildet, so daß die Aufteilung des Spritzwassers auf die Eckbereiche der zu besprühenden rechteckigen Fläche und damit deren Größe eingestellt werden kann.

Gemäß den Figuren 10 und 11 ist bei der Spritzdüse 91 zur Einstellung des Austrittsquerschnittes und damit der Austrittsgeschwindigkeit des aus einem kreisförmigen Düsenrohr 92 austretenden Wasserstrahls in dieses ein Halter 94 mit quadratischem Qeurschnitt eingesetzt, an dem eine Prallpaltte 93 angebracht ist. Der Übergang zwischen dem Halter 94 und der Prallplatte 93 ist mit einer Ausrundung 95 versehen. Außerdem ist, wie dies durch den eingezeichneten Pfeil angedeutet ist, die Prallplatte 93 mittels des Halters 94 in der Höhe verstellbar, der Abstand zwischen dieser und dem Spritzrohr 92 kann somit eingestellt werden, so daß auch die Größe des zu bespritzenden Feldes verändert werden kann. Durch die über den Umfang unterschiedliche Austrittsgeschwindigkeit des Spritzwassers kann wiederum ein quadratisches Feld bespritzt werden.

## Patentansprüche

1. Spritzdüse für Beregnungsanlagen, die in einem über der zu bewässernden Kultur angeordnen Wasserführungsrohr oder in einen Schlauch eingesetzt ist und aus einem von dem Wasser durchströmbaren Düsenrohr und einer den aus diesem austretenden Wasserstrahl verteilenden Prallplatte besteht, die mit Abstand vor dem Düsenrohr angebracht ist,
**dadurch gekennzeichnet,**
daß zur Bildung eines mehreckigen, vorzugsweise quadratischen Spritzbildes (3) der freie Austrittsquerschnitt der Spritzdüse (11; 31; 41; 81; 91) über den Umfang des Düsenrohres (12; 32; 44; 62; 82; 92) unterschiedlich groß eingestellt ist.

2. Spritzdüse nach Anspruch 1,
**dadurch gekennzeichnet,**
daß das Düsenrohr (12) mit einem rechteckigen vorzugsweise quadratischen Innenquerschnitt (Öffnung 13) versehen ist und daß in diesem ein Einsatzstück (Halter 14) mit einem ovalen bzw. kreisförmigen Querschnitt angeordnet ist, derart, daß im Querschnitt etwa doppelkeilförmige auf die Prallplatte (15) mündende Freiräume als Wasserführungskanäle (17, 17ʹ) gebildet sind.

3. Spritzdüse nach Anspruch 2,
**dadurch gekennzeichnet,**
daß die Innenwandungen (12ʹ) des Düsenrohres (12) konkav gekrümmt ausgebildet sind.

4. Spritzdüse nach Anspruch 1,
**dadurch gekennzeichnet,**
daß das Düsenrohr (32) einen kreisförmigen Querschnitt aufweist und mit einem prismatischen Einsatzstück (33), vorzugsweise in Form eines griechischen Kreuzes, versehen ist, dessen Freiräume als Wasserführungskanäle (34) auf die Prallplatte (15) münden.

5. Spritzdüse nach einem oder mehreren der Ansprüche 1 bis 4,
**dadurch gekennzeichnet,**
daß die Spritzdüse (31) aus einem Stück, vorzugsweise aus Kunststoff, hergestellt ist und daß die Wasserführungskanäle (34) unmittelbar in das Düsenrohr (32) z. B. in Form von prismatischen Längsnuten eingeformt sind.

6. Spritzdüse nach Anspruch 1,
**dadurch gekennzeichnet,**
daß das Düsenrohr (62) mit axial gerichteten im Querschnitt prismatischen Einschnitten (63) als auf die Prallplatte (65) mündende Wasserführungskanäle versehen und von einer vorzugsweise aufschraubbaren Hülse (68) umgeben ist.

7. Spritzdüse nach einem oder mehreren der Ansprüche 1 bis 6,
**dadurch gekennzeichnet,**
daß die Prallplatte (15; 45; 65; 93) mittels eines zentrisch in das Düsenrohr (12; 32; 42; 62; 92) hineinragenden oder an diesem angeformten Halters (14; 33; 44; 64; 94) vor dem Düsenrohr (12; 32; 42; 62; 92) abgestützt ist.

8. Spritzdüse nach Anspruch 7,
**dadurch gekennzeichnet,**
daß der Halter als in dem Düsenrohr (12; 32) angeordnetes Einsatzstück (14; 33) ausgebildet ist.

9. Spritzdüse nach Anspruch 7 oder 8,
**dadurch gekennzeichnet,**
daß der Übergang von der Oberfläche der Prallplatte (15; 45; 65; 93) in die Außenmantelfläche des Halters (14; 44; 64; 94) mit einer Ausrundung (16; 46; 66; 95) versehen ist.

10. Spritzdüse nach Anspruch 9,
**dadurch gekennzeichnet,**
daß der Radius der Ausrundung (16; 46; 66; 95) derart gewählt ist, daß bei einer Anlage der Innenmantelfläche des Düsenrohres (12; 42; 62; 92) an der Ausrundung (16; 46; 66; 95) der vorgegebene Abstand zwischen diesem und der Prallplatte (15; 45; 65; 93) eingestellt ist.

11. Spritzdüse nach einem oder mehreren der Ansprüche 7 bis 10,
**dadurch gekennzeichnet,**
daß der Halter (44) mit einer zentrischen Bohrung (48) als Wasserzuführungskanal und mit von diesem in die Wasserführungskanäle (47) mündenden radial gerichteten Verbindungskanälen (49) versehen ist.

12. Spritzdüse nach Anspruch 11,
**dadurch gekennzeichnet,**
daß bei einem Düsenrohr (42) mit prismatischem Innenquerschnitt der Halter (44) eine diesem angepaßte äußere Form aufweist und daß in dem der Prallplatte (45) zugekehrten Endbereich des Halter (44) eine ringförmige Aussparung zur Bildung der Wasserführungskanäle (47) eingearbeitet ist, in die die Verbindungskanäle (49) münden.

13. Spritzdüse nach Anspruch 1,
**dadurch gekennzeichnet,**
daß zur Einstellung des Austrittsquerschnitts die Prallplatte (83) mit einem pyramidenförmig ausgebildeten in Richtung des Düsenrohres (82) abstehenden Ansatz (85) versehen ist.

14. Spritzdüse nach Anspruch 13,
**dadurch gekennzeichnet,**
daß die von dem aufzuteilenden Spritzwasser beaufschlagten Flächen (86) des pyramidenförmigen Ansatzes (85) konkav gekrümmt ausgebildet sind.

15. Spritzdüse nach einem oder mehreren der Ansprüche 1 bis 14,
**dadurch gekennzeichnet,**
daß der Abstand zwischen dem Ende des Düsenrohr (12; 32; 42; 62; 82; 92) und der Prallplatte (15; 45; 65; 83; 93) vorzugsweise mittels des Halters (Einsatzstück 14; 33) einstellbar ist.

16. Spritzdüse nach einem oder mehreren der Ansprüche 1 bis 15,
**dadurch gekennzeichnet,**
daß die Spritzdüsen (11; 31; 41; 61; 81; 91) eines Wasserführungsrohres (1) jeweils in einer definierten Lage an diesem angebracht sind.

17. Spritzdüse nach Anspruch 16,
daß zur Arretierung der Spritzdüsen (11) an dem Düsenrohr (12) jeweils ein U-förmig ausgebildeter Ansatz (21) angebracht ist, dessen Innenmantelfläche (22) dem Wasserführungsrohr (1) angepaßt und mittels dem die Spritzdüse (11) auf dieses aufclipsbar ist.

18. Spritzdüse nach Anspruch 16,
**dadurch gekennzeichnet,**
daß an dem Wasserführungsrohr (1) jeweils ein Anschlag in Form eines Tellers (69) angebracht ist, dessen dem Wasserführungsrohr (1) zugekehrte Fläche (70) konkav gekrümmt ausgebildet ist.

19. Spritzdüse nach einem oder mehreren der Ansprüche 1 bis 18,
**dadurch gekennzeichnet,**
daß die Spritzdüsen (41; 61) jeweils mit einem selbsttätig schließbaren Absperrventil (51; 71) versehen sind.

20. Spritzdüse nach Anspruch 19,
**dadurch gekennzeichnet,**
daß das Absperrventil (51) aus einem mit einem Permanentmagneten (56) zusammenwirkenden Ventilkörper (54) besteht, der in dem Düsenrohr oder einem diesem zugeordneten Bauteil (Kappe 52) eingesetzt und der durch das dieses durchströmende Wasser entgegen der Kraft des Permantentmagneten (56) verschiebbar ist.

21. Spritzdüse nach Anspruch 19,
**dadurch gekennzeichnet,**
daß bei einem vertikal nach oben gerichtet angeordneten Düsenrohr (62) das Absperrventil (71) durch einen verschiebbar in diesem und/oder dem Halter (63) geführten Ventilkörper (73) gebildet ist, der durch das das Düsenrohr (62) durchströmende Wasser von einem Ventilsitz (72) abhebbar ist.
